# EUROPÄISCHE PATENTANMELDUNG

(11) **EP 0 630 823 A1**
(43) Veröffentlichungstag der Anmeldung: **28.12.1994**
(21) Anmeldenummer: 94108274.5
(22) Anmeldetag: 28.05.1994
(51) Int. Cl.: B65D 43/02, B65D 33/24

(54) **Verpackungsbehältnis mit Verschluss**

(30) Priorität: 22.06.1993 DE 9309236 U
(71) Anmelder: CORONET-WERKE GmbH, D-69479 Wald-Michelbach (DE)
(72) Erfinder: Weihrauch, Georg, D-69483 Wald-Michelbach (DE)
(74) Vertreter: Dipl.-Ing. Heiner Lichti Dipl.-Phys. Dr.rer.nat. Jost Lempert Dipl.-Ing. Hartmut Lasch

(57) **Zusammenfassung**

Es ist ein Verpackungsbehältnis (11) aus Kunststoff, Glas, Metall oder dergleichen vorgesehen, das eine Zugangsöffnung aufweist, die mittels eines Verschlusses (12) wahlweise zu öffnen oder dicht zu verschließen ist. Um über eine lange Gebrauchsdauer ein dichtes Verschließen der Zugangsöffnung (15) zu gewährleisten, ist vorgesehen, daß der Verschluß mittels einer Magnetvorrichtung (14) in seiner die Zugangsöffnung verschließenden Lage gehalten ist. Bei dem Verpackungsbehältnis kann es sich beispielsweise um eine Dose handeln, die mit einem Deckel verschließbar ist.

## Beschreibung

Die Erfindung betrifft ein Verpackungsbehältnis aus Kunststoff, Glas, Metall oder dergleichen mit einer Zugangsöffnung, die mittels eines Verschlusses wahlweise zu öffnen oder dicht zu verschließen ist.

Bei derartigen Verpackungsbehältnisses kann es sich um Schachtel-, Dosen- oder Beutelverpackungen handeln, die überwiegend zur Aufbewahrung von Nahrungsmitteln dienen und allgemein als sogenannte Frischhaltebehälter bekannt sind. Die Behälter müssen möglichst feuchtigkeits- und luftdicht zu, verschließen sein, um das Verpackungsgut vor äußeren Einwirkungen zu schützen und um bei Nahrungsmitteln deren Aroma möglichst lange zu erhalten. Gleichartige Verpackungen können jedoch auch zur Aufnahme von Kosmetika oder von pharmazeutischen Produkten Verwendung finden.

Die Mehrzahl der bekannten Verpackungsbehälter der genannten Art weisen als Verschluß einen am Umfangsrand der Zugangsöffnung festzulegenden Deckel auf, der über Reibungskräfte oder Schnappsitz auf dem Behälter befestigt ist. Um eine ausreichende Dichtung zwischen dem Behälter und dem Deckel zu erreichen, sind in vielen Fällen an einem der Bauteile Eingriffskanten vorgesehen, die in umlaufenden Nuten oder Vertiefungen des anderen Bauteils eingeführt und dort beispielsweise über eine Klemmung oder Rastung festgelegt werden können. Ein derartiger Aufbau hat den Nachteil, daß sich in den Nuten und Vertiefungen Ablagerungen von Schmutz oder Nahrungsmittelresten ansammeln können, so daß die hygienischen Anforderungen an die Aufbewahrung von Nahrungsmitteln häufig nicht erfüllt sind. Des weiteren sind die Nuten nur schwierig und in aufwendiger Weise zu reinigen.

Ein weiteres Problem der bekannten Verpackungsbehältnisse besteht darin, daß die Dichtheit des Deckels auf dem Behälter wesentlich von der Maßgenauigkeit der den Verschluß bildenden Teile abhängt. Da insbesondere bei Behältnissen aus Kunststoff im Laufe der Zeit häufig Alterungs- und Verformungsprozesse des Kunststoffs einsetzen, ist die Dichtheit des Verschlusses über einen längeren Zeitraum nicht gewährleistet. Darüber hinaus können die Bauteile und insbesondere der Deckel aus Kunststoff in Folge einer Wärmebelastung Verformungen unterliegen, die ein dichtes Verschließen der Zugangsöffnung unmöglich machen.

Der Erfindung liegt die Aufgabe zugrunde, ein Verpackungsbehältnis der genannten Art zu schaffen, das über eine lange Gebrauchsdauer ein dichtes Verschließen der Zugangsöffnung gewährleistet.

Diese Aufgabe wird erfindungsgemäß bei einem Verpackungsbehältnis dadurch gelöst, daß der Verschluß mittels einer Magnetvorrichtung in seiner die Zugangsöffnung verschließenden Lage gehalten ist.

Die Magnetvorrichtung, die vorzugsweise Permanentmagnete umfaßt, stellt eine dichte Anlage des Verschlusses sicher, da eventuell auftretende Maßabweichungen unter elastischer Verformung des Verschlusses ausgeglichen werden können. Selbst wenn sich im Laufe der Zeit insbesondere an den aus Kunststoff bestehenden Bauteilen des Verpackungsbehältnisses Verformungen, beispielsweise Schrumpf oder Verzug, einstellen sollten, können diese Verformungen in Folge der magnetischen Haltekraft in der Verschlußlage ausgeglichen werden.

Da bei dem erfindungsgemäßen Verpackungsbehältnis keine offenen Nuten oder Vertiefungen zur Erzielung des Verschlusses notwendig sind, ist eine Verschmutzung des Verschlusses weitgehend vermieden. Des weiteren läßt sich der Verschluß in einfacher Weise reinigen.

Vorzugsweise ist als Verpackungsbehältnis eine Dose vorgesehen, die mit einem Deckel verschließbar ist. Es ist jedoch auch möglich, daß das Verpackungsbehältnis von einer Schachtel, einem Karton, einem Beutel, einer Flasche oder einem Glas gebildet ist. Beispielhaft soll im folgenden jedoch von einer mit einem Deckel verschließbaren Dose ausgegangen werden.

In bevorzugter Ausgestaltung der Erfindung ist vorgesehen, daß die Dose mit einem die Zugangsöffnung umgebenden, eine Verschlußfläche bildenden Ringflansch versehen ist, der mit einer Anlagefläche des Deckels in Eingriff bringbar ist. Die beiden Flächen sind jeweils vorzugsweise eben ausgestaltet, es ist jedoch auch möglich, daß sie gekrümmt sind, wobei sie in ihrer Formgebung derart aneinander angepaßt sind, daß eine vollflächige Anlage zwischen der Dose und dem Deckel zu erzielen ist.

Um den Deckel sicher auf der Dose zu halten, kann die Dose und/oder der Deckel mit einem oder mehreren Magneten versehen sein, die mit entsprechenden Gegenstücken am Deckel oder an der Dose zusammenwirken. Diese Ausgestaltung bietet sich an, wenn die Dose und der Deckel aus einem Werkstoff bestehen, der von einem Magneten nicht angezogen wird, wie es beispielsweise bei Kunststoff der Fall ist. Andererseits ist es jedoch auch möglich, die Dose oder den Deckel aus Stahl oder einem anderen, von einem Magneten angezogenen Werkstoff zu bilden und lediglich an dem anderen Bauteil einen oder mehrere Magneten auszubilden.

Bevorzugterweise wirkt die von der Magnetvorrichtung erzeugte Haltekraft zwischen der Verschlußfläche der Dose und der Anlagefläche des Deckels. Dies kann beispielsweise dadurch erreicht werden, daß der Ringflansch der Dose und/oder die Anlagefläche des Deckels magnetisch ausgebildet ist oder einen entsprechenden Magneten bzw. ein Gegenstück trägt.

Um das in dem Verpackungsbehältnis aufgenommene Verpackungsgut zuverlässig vor äußeren Einflüssen zu schützen, ist bevorzugterweise vorgesehen, daß die Verschlußfläche der Dose und die Anlagefläche des Deckels mit zusammenwirkenden Dichtungselementen versehen sind. Die Dichtung kann beispielsweise von einer umlaufenden Ringdichtung aus Gummi oder einem ähnlichen elastischen Werkstoff gebildet sein, die an der Dose und/oder dem Deckel festgelegt ist und mit dem anderen Bauteil in dichtende Anlage kommt.

Die Ausbildung der magnetischen Bereiche der Dose und/oder des Deckels können auf verschiedene Weise erreicht werden. In bevorzugter Ausgestaltung ist vorgesehen, daß der oder die Magneten bzw. die Gegenstücke vollständig in das Material der Dose bzw. des Deckels eingebettet sind. Dieses Vorgehen ist insbesondere bei Kunststoff oder anderen nicht-magnetischen Werkstoffen sinnvoll, die im Spritzgußverfahren verarbeitet werden können, so daß die Magneten bzw. Gegenstücke umspritzt werden können. Die vollständige Einbettung der Magneten und der Gegenstücke verhindert zuverlässig deren Korrosion und ist auch in hygienischer Hinsicht vorteilhaft, da die Ausbildung von Stufen oder Spalten zwischen der Dose bzw. dem Deckel und den Magneten bzw. den Gegenstücken vermieden ist.

Die Magneten und die Gegenstücke können als vorgefertigte Bauteile beispielsweise durch Umspritzen in die Dose bzw. den Deckel integriert werden, es ist jedoch auch möglich, die Magnete und die Gegenstücke während des Spritzens der Dose bzw. des Deckels im Rahmen eines sogenannten 2-Komponenten-Spritzgusses auszubilden, wobei für die Magneten eine Mischung aus einem Kunststoff und Magnetpulver und für die Gegenstücke eine Mischung aus Kunststoff und einem Metallpulver verwendet wird.

Alternativ dazu ist es auch möglich, daß der oder die Magnete sowie die Gegenstücke in eine auf der Verschlußfläche des Ringflansches bzw. der Anlagefläche des Deckels ausgebildete, vorzugsweise umlaufende Nut eingesetzt oder eingespritzt sind. Wenn die Magnete und die Gegenstücke als vorgefertigte Bauteile verwendet werden, können sie in der Nut durch Kleben, Einprellen, Klemmen oder Rasten fixiert werden. Gegebenenfalls können sie nachträglich mit einer Abdeckung versehen werden, die vorzugsweise aus dem gleichen Material wie die Dose bzw. der Deckel besteht.

In Weiterbildung der Erfindung ist vorgesehen, daß die am Ringflansch und dem Deckel gehaltenen Magnete bzw. Gegenstücke in der Verschlußstellung miteinander in Eingriff treten, wobei sie die Dichtungselemente bilden. Die Dichtungswirkung wird vorzugsweise dadurch erzielt, daß der Magnet oder das Gegenstück eine konvexe Auflagefläche und das jeweils andere Bauteil eine entsprechend geformte konkave Auflagefläche besitzt. In der Verschlußstellung liegen die konvexe und die konkave Auflagefläche unter enger Passung aufeinander, und werden darüber hinaus aufgrund der magnetischen Haltekraft gegeneinander gedrückt, so daß eine gute Abdichtung zu erzielen ist.

Ein erhöhte Dichtung kann erreicht werden, wenn die Magneten und die Gegenstücke aus einem elastischen Werkstoff bestehen. Ein elastischer Magnetwerkstoff ist beispielsweise als sogenanntes Magnet-Gummi bekannt, das aus einem synthetischen Kunststoff mit Hartferrritbeimischungen bestehen kann. In entsprechender Weise können auch die Gegenstücke aus einem elastischen Kunststoff mit metallischen Eigenschaften bestehen.

Da die Magneten und die Gegenstücke zur Erzielung der Haltekraft nicht notwendigerweise in direkten Kontakt kommen müssen, kann in Ausgestaltung der Erfindung auch vorgesehen sein, daß der oder die Magneten bzw. Gegenstücke auf der der Verschlußfläche abgewandten Seite des Ringflansches bzw. der der Anlagefläche abgewandten Seite des Deckels angeordnet sind. Dort kann entweder ebenfalls eine Nut vorgesehen sein, in die die Magnete bzw. Gegenstücke eingelegt bzw. eingespritzt sind, es kann jeoch auch vorgesehen sein, die Magnete bzw. Gegenstücke aufzukleben oder in sonstiger Weise zu befestigen.

Auch bei dem erfindungsgemäßen Verpackungsbehältnis kann in bekannter Weise vorgesehen sein, daß zwischen der Dose und dem Deckel eine die Zugangsöffnung überspannende Verschlußfolie angeordnet ist. Die Verschlußfolie dient als Originalitätsverschluß und kann dem Benutzer anzeigen, ob bereits jemand bereits Zugriff auf das Verpackungsgut hatte oder nicht.

Es ist bekannt, daß Nahrungsmittel länger frisch gehalten werden können, wenn sie in einer unter einem Unterdruck gegenüber der umgebenden Atmosphäre stehenden Verpackung aufbewahrt werden. Zu diesem Zweck ist in besonderer Ausgestaltung der Erfindung vorgesehen, daß der Deckel oder die Dose mit einer Pumpvorrichtung versehen ist, mittels der in der geschlossenen Dose ein Unterdruck gegenüber der umgebenden Atmosphäre erzeugbar ist. Der Unterdruck bringt den weiteren Vorteil mit sich, daß der außenseitig wirkende Luftdruck zu der Anlage des Deckels an der Dose und somit zu deren Verschluß beiträgt. Es hat sich bewährt, als Pumpvorrichtung einen Balg vorzusehen, der vorzugsweise in der Mitte des Deckels angeordnet ist.

Wie bereits erwähnt, kann statt einer Dose auch ein anderes Behältnis Verwendung finden. Vorzugsweise ist deshalb vorgesehen, daß das Verpackungsbehältnis ein Beutel ist, der durch Verbinden gegenüberliegender, die Zugangsöffnung umgebender Randbereiche verschließbar ist. In den Randbereichen des Beutels sind die Magnete bzw. Gegenstücke angeordnet oder eingespritzt. Durch Aufeinanderdrücken der Randbereiche kann somit ein dichtes Verschließen des Beutels erreicht werden.

Um ein unbeabsichtigtes öffnen des Verpackungsbehältnisses infolge einer äußeren Belastung oder durch eine unbefugte Person, beispielsweise ein Kind, zuverlässig zu vermeiden, kann erfindungsgemäß vorgesehen sein, daß der Verschluß mit einer zusätzlichen mechanischen Sicherung versehen ist. Als mechanische Sicherung können Krallen, Bügel, Arretierungen oder sonstige mechanische Halterungen verwendet werden, wie sie aus der Verpackungstechnik an sich bekannt sind.

Weitere Einzelheiten und Merkmale der Erfindung sind aus der folgenden Beschreibung eines Ausführungsbeispiels unter Bezugnahme auf die Zeichnung ersichtlich. Es zeigen
- Figur 1: eine Querschnitt durch eine Dose und einen Deckel,
- Figur 2: eine vergrößerte Darstellung einer ersten Ausführungsform,
- Figur 3: eine vergrößerte Darstellung einer zweiten Ausführungsform,
- Figur 4: eine vergrößerte Darstellung einer dritten Ausführungsform, mit einem Originalitätsverschluß,
- Figur 5: eine vergrößerte Darstellung einer vierten Ausführungsform und
- Figur 6: einen Beutel mit einem erfindungsgemäßen Verschluß.

In Figur 1 ist ein Verpackungsbehältnis 10 in Form einer Dose 11 gezeigt die in bekannter Weise einen Boden sowie im wesentlichen senkrecht dazu ausgerichtete Wände aufweist. Auf der Oberseite der Dose ist eine Zugangsöffnung 15 vorgesehen, über die das Verpackungsgut in die Dose 11 eingebracht werden kann. An dem die Zugangsöffnung 15 umgebenden Rand der Dose 11 ist ein sich im wesentlichen horizontal erstreckender umlaufender Ringflansch 11a ausgebildet, der auf seiner Oberseite eine im wesentlichen ebene Verschlußfläche 11b aufweist.

Ein Deckel 12 ist in seinen Randbereichen ebenfalls mit einem umlaufenden Ringflansch 12a versehen, der auf seiner Unterseite eine Anlagefläche 12b aufweist, die mit der Verschlußfläche 11b des Ringflansches 11a der Dose 11 in Anlage kommen kann. Der Deckel 12 kann auf die Dose 11 aufgesetzt werden, wobei er durch eine zwischen den Ringflanschen 11a bzw. 12a wirkende magnetische Haltekraft in seiner die Dose verschließenden Lage gehalten wird.

In dem Deckel 12 ist auf der Oberseite eine Pumpvorrichtung in Form eines Faltenbalg 19 angeordnet, der mit einem Ventil 19a versehen ist, das eine Luftströmung von der Unterseite des Deckels 12 zu dessen Oberseite zuläßt, jedoch eine Luftströmung in entgegengesetzter Richtung verhindert.

Nachdem der Deckel 12 dicht auf die Dose 11 aufgesetzt ist, kann mittels des Faltenbalgs 19 in dem Verpackungsbehältnis 10 ein geringer Unterdruck gegenüber der umgebenden Atmosphäre erzeugt werden, so daß der Deckel 12 durch den auf der Außenseite wirkenden Luftdruck gegen die Dose 11 gedrückt wird.

In Figur 2 ist der Verschluß des Behältnisses 10 gemäß Figur 1 im Detail dargestellt. In das Kunststoff-Material der Dose 11 ist im Bereich des Ringflansches 11a ein Magnet 14 vollständig eingebettet, der sich über den gesamten Umfang der Dose 11 erstreckt. Die Einbettung kann durch Umspritzen eines vorgefertigten Magnetrings oder durch einen 2-Komponenten-Spritzguß erfolgen.

Wie Figur 2 zeigt, ist der Magnet 14 mit Abstand unterhalb der Verschlußfläche 11b angeordnet, so daß an dieser eine glatte, kontinuierliche Oberfläche gebildet ist.

Der Deckel 12 gemäß Figur 2 besteht ebenfalls aus Kunststoff und trägt in seinem Ringflansch 12a ein metallisches, vorzugsweise stählerndes Gegenstück 13, das vollständig in den Ringflansch 12a eingebettet und mit Abstand zu der Anlagefläche 12b des Deckels 12 angeordnet ist. Auch das Gegenstück 13 erstreckt sich über den gesamten Umfang des Deckels 12.

Wenn der Deckel 12 auf die Dose 11 aufgesetzt wird, wirken zwischen dem eingebetteten Magneten 14 und dem eingebetteten Gegenstück 13 Anziehungskräfte, die den Deckel 12 mit seiner Anlagefläche 12b gegen die Verschlußfläche 11b der Dose 11 spannen. Da die Kräfte über den gesamten Umfang der Dose 11 bzw. des Deckels 12 wirken, ist eine zuverlässige Abdichtung des Verpackungsbehältnisses 10 erreicht.

Figur 3 zeigt eine weitere Ausführung eines Verschlusses in einer Figur 2 entsprechenden Darstellung. Im Gegensatz zu der in Figur 2 gezeigten Ausgestaltung sind der Magnet 14 und das Gegenstück 13 hierbei jedoch nicht in das Material der Dose 11 bzw. des Deckels 12 eingebettet, sondern in der Verschlußfläche 11b der Dose 11 und der Anlagefläche 12b des Deckels 12 ist jeweils eine umlaufende Nut 16 ausgebildet, in die der Magnet 14 bzw. das Gegenstück 13 eingesetzt ist. Der Magnet 14 und das Gegenstück 13 können als vorgefertigtes Bauteil in der jeweiligen Nut 16 beispielsweise durch Kleben, Klemmen, Rasten, Einprellen etc. festgelegt werden, es ist jedoch auch möglich, nachträglich in die Nuten eine Mischung aus einem Kunststoff und einem Magnetpulver bzw. einem Metallpulver einzuspritzen.

Wenn bei der Ausgestaltung gemaß Figur 3 der Deckel 12 auf die Dose 11 aufgesetzt wird, geraten der Magnet 14 und das Gegenstück 13 in direkte Anlage. Die magnetischen Anziehungskräfte halten den Deckel 12 dabei sicher auf der Dose 11. Wenn der Magnet 14 und/oder das Gegenstück 13 aus einem elastisch verformbaren Material, einem sogenannten Magnet-Gummi bzw. Metall-Gummi, bestehen, werden der Magnet 14 und das Gegenstück 13 infolge der magnetischen Anziehungskraft unter elastischer Verformung gegeneinandergedrückt, wodurch eine fluiddichte Auflage des Deckels 12 erreicht ist.

Während gemäß Figur 3 die Nuten 16, in die der Magnet 14 bzw. das Gegenstück 13 eingesetzt sind, auf der Verschlußfläche 11b des Ringflansches 11a der Dose 11 bzw. der Anlagefläche 12b des Ringflansches 12a des Deckels 12 ausgebildet sind, sind gemäß Figur 4 entsprechende Nuten 17 auf der der Verschlußfläche 11b bzw. der Anlagefläche 12b abgewandten Seite des jeweiligen Ringflansches 11a bzw. 12a ausgebildet. In die Nuten 17 sind in der oben geschilderten Weise ein Magnet 14 sowie ein Gegenstück 13 eingesetzt oder eingespritzt.

Die in Figur 4 gezeigte Ausführungsform bringt den Vorteil mit sich, daß die Verschlußfläche 11b der Dose 11 und die Anlagefläche 12b des Deckels 12, die beim Aufsetzen des Deckels 12 auf die Dose 11 miteinander in Anlage geraten und die Abdichtung des Innenraums des Verpackungsbehältnisses 10 bewirken, als kontinuierliche, glatte Flache aus einem einheitlichen Material ausgebildet sind, wodurch eine vollflächige gegenseitige Anlage der Flächen und somit eine gute Dichtung erreicht ist. Darüber hinaus kann bei dieser Ausführung auf die Dose 11 in bekannter Weise eine die Zugangsöffnung 15 überspannende Verschlußfolie 18 angeordnet werden, die auf der Verschlußfläche 11b des Ringflansches 11a festgelegt ist. Die Anordnung der Verschlußfolie 18 ist auch bei der Ausführung gemäß Figur 2, d.h. der vollständigen Einbettung des Magneten und des Gegenstücks in den jeweiligen Ringflansch möglich.

Wenn der Magnet 14 und das Gegenstück 13 heim Aufsetzen des Deckels in direkte Anlage kommen (Figur 3), dienen sie in oben geschilderter Weise gleichzeitig der Abdichtung des Verpackungsbehältnisses 10. Zur Erhöhung der Dichtwirkung ist bei der in Figur 5 dargestellten Ausführung vorgesehen, daß der Magnet 14 auf seiner Seite, die mit dem Gegenstück 13 in Anlage gebracht werden kann, eine etwa halbkreisförmige, konvexe Oberflächenform 14a aufweist. Entsprechend ist das Gegenstück 13 auf seiner mit dem Magneten 14 in Anlage zu bringenden Seite mit einer halbkreisförmigen, konkaven Oberflächenform 13a ausgestaltet. Aufgrund dieser Formgebung sowie der elastischen Verformbarkeit des Magnet- bzw. Gegenstückmaterials kann eine sehr gute Dichtung des Deckels 12 auf der Dose 11 erreicht werden.

Figur 6 zeigt ein Verpackungsbehältnis 20 in Form eines Beutels 21, der an seiner Oberseite offen ist, wodurch eine Zugangsöffnung 21a gebildet ist. Die die Zugangsöffnung 21a begrenzenden Randbereiche des Beutels 21 sind über den halben Umfang der Zugangsöffnung mit einem Magneten 22 und über die andere Hälfte des Umfangs mit einem stählernden Gegenstück 23 versehen. Zum Verschließen des Beutels 21 wird dieser so ausgerichtet, daß der Magnet 22 und das Gegenstück 23 gegenüberliegend angeordnet sind. Durch Zusammendrücken der Randbereiche, d.h. des Magneten 22 und des Gegenstücks 23 kann der Beutel 21 dicht verschlossen werden.

Die Randhereiche des Beutels 21 und somit auch der Magnet 22 und das Gegenstück 23 sind von einer Klammer 24 umgeben, die eine mechanische Sicherung gegen ein unbeabsichtigtes Öffnen des Verschlusses darstellt.

Vorzugsweise ist die Klammer 24 als reißverschlußartiger Gleitschuh ausgebildet, der gleichzeitig dem Verschließen und dem Öffnen des Beutels 21 dient.

Mechanische Sicherungen gegen ein unbeabsichtigtes Öffnen des Verschlusses können auch bei den Ausführungsformen gemäß den Figuren 1 bis 5 vorgesehen sein. Als Sicherung können dabei Bügel, Klammern, Krallen etc. Verwendung finden.

## Patentansprüche

1. Verpackungsbehältnis aus Kunststoff, Glas, Metall oder dergleichen, mit einer Zugangsöffnung, die mittels eines Verschlusses wahlweise zu öffnen oder dicht zu verschließen ist, dadurch gekennzeichnet, daß der Verschluß mittels einer Magnetvorrichtung (13,14) in seiner die Zugangsöffnung (15) verschließenden Lage gehalten ist.

2. Verpackungsbehältnis nach Anspruch 1, dadurch gekennzeichnet, daß das Verpackungsbehältnis (10) eine Dose (11) ist, die mit einem Deckel (12) verschließbar ist.

3. Verpackungsbehältnis nach Anspruch 2, dadurch gekennzeichnet, daß die Dose (11) mit einem die Zugangsöffnung (15) umgebenden, eine Verschlußfläche (11b) bildenden Ringflansch (11a) versehen ist, der mit einer Anlagefläche (12a) des Deckels (12) in Eingriff bringbar ist.

4. Verpackungsbehältnis nach Anspruch 3, dadurch gekennzeichnet, daß die von der Magnetvorrichtung (13,14) erzeugte Haltekraft zwischen der Verschlußfläche (11b) der Dose (11) und der Anlagefläche (12b) des Deckels (12) wirkt.

5. Verpackungsbehältnis nach Anspruch 3 oder 4, dadurch gekennzeichnet, daß die Verschlußfläche (11b) der Dose (11) und die Anlagefläche (12b) des Deckels (12) mit zusammenwirkenden Dichtungselementen versehen sind.

6. Verpackungsbehältnis nach einem der Ansprüche 3 bis 5, dadurch gekennzeichnet, daß die Dose (11) und/oder der Deckel (12) magnetisch ausgebildet ist oder einen Magneten (14) bzw. ein Gegenstück (13) trägt.

7. Verpackungsbehältnis nach Anspruch 6, dadurch gekennzeichnet, daß der oder die Magneten (14) bzw. Gegenstück (13) vollständig in das Material der Dose (11) bzw. des Deckels (12) eingebettet sind.

8. Verpackungsbehältnis nach Anspruch 6 oder 7, dadurch gekennzeichnet, daß der oder die Magneten (14) bzw. Gegenstück (13) in eine auf der Verschlußfläche (11b) der Dose (11) bzw. der Anlagefläche (12b) des Deckels (12) ausgebildete umlaufende Nut (16) eingesetzt sind.

9. Verpackungsbehältnis nach einem der Ansprüche 1 bis 8, dadurch gekennzeichnet, daß der an der Dose (11) gehaltene Magnet (14) mit dem am Deckel (12) gehaltenen Gegenstück (13) in der Verschlußstellung in Eingriff tritt, wobei der Magnet (14) und das Gegenstück (13) die Dichtungselemente bilden.

10. Verpackungsbehältnis nach Anspruch 9, dadurch gekennzeichnet, daß der Magnet (14) oder das Gegenstück (13) eine konvexe Auflagefläche (14a) und das entsprechende andere Bauteil (13 bzw. 14) eine entsprechend geformte konkave Auflagefläche (13a) besitzt.

11. Verpackungsbehältnis nach einem der Ansprüche 1 bis 10, dadurch gekennzeichnet, daß die Magneten (14) aus einem elastischen magnetischen Werkstoff bestehen.

12. Verpackungsbehältnis nach einem der Ansprüche 1 bis 11, dadurch gekennzeichnet, daß die Gegenstücke (13) aus einem elastischen metallischen Werkstoff bestehen.

13. Verpackungsbehältnis nach einem der Ansprüche 6 bis 12, dadurch gekennnzeichnet, daß der oder die Magneten (14) bzw. Gegenstücke (13) auf der der Verschlußfläche (11b) abgewandten Seite des Ringflansches (11a) bzw. der der Anlagefläche abgewandten Seite des Deckels (12) angeordnet sind.

14. Verpackungsbehältnis nach einem der Ansprüche 2 bis 13, dadurch gekennzeichnet, daß zwischen der Dose (11) und dem Deckel (12) eine die Zugangsöffnung (15) überspannende Verschlußfolie (18) angeordnet ist.

15. Verpackungsbehältnis nach einem der Ansprüche 2 bis 14, dadurch gekennzeichnet, daß der Deckel (12) mit einer Pumpvorrichtung (19) versehen ist, mittels der in der geschlossenen Dose ein Unterdruck gegenüber der umgebenden Atmosphäre erzeugbar ist.

16. Verpackungsbehältnis nach Anspruch 15, dadurch gekennzeichnet, daß die Pumpvorrichtung ein Balg ist.

17. Verpackungsbehältnis nach Anspruch 1, dadurch gekennzeichnet, daß das Verpackungsbehältnis ein Beutel (20) ist, der durch Verbinden gegenüberliegender, die Zugangsöffnung umgebender Randbereiche verschließbar ist.

18. Verpackungsbehältnis nach Anspruch 17, dadurch gekennzeichnet, daß in den Randbereichen des Beutels (20) die Magnetvorrichtung (22,23) angeordnet ist.

19. Verpackungsbehältnis nach einem der Ansprüche 1 bis 18, dadurch gekennzeichnet, daß der Verschluß mit einer zusätzlichen mechanischen Sicherung (24) versehen ist.
